# EUROPÄISCHE PATENTSCHRIFT

(11) **EP 0 600 356 B1**
(45) Veröffentlichungstag und Bekanntmachung des Hinweises auf die Patenterteilung: **25.09.1996**
(21) Anmeldenummer: 93118877.5
(22) Anmeldetag: 24.11.1993
(51) Int. Cl.: E01D 15/12, E01D 15/14

(54) **Verlegbare Brücke**
Portable bridge
Pont déplaçable

(30) Priorität: 03.12.1992 DE 4240574
(43) Veröffentlichungstag der Anmeldung: 08.06.1994
(73) Patentinhaber: Krupp Fördertechnik GmbH, 47226 Duisburg (DE)
(72) Erfinder: Berlin, Hans-Joachim, Dipl.-Ing., D-47239 Duisburg (DE); Diefendahl, Wolfgang, D-47638 Straelen (DE); Matuschek, Johann, Dipl.-Ing., D-47647 Kerken (DE)

(56) Entgegenhaltungen:
- DE-A- 3 814 502
- GB-A- 761 925
- GB-A- 1 121 083
- GB-A- 2 074 209

## Beschreibung

Die Erfindung betrifft eine aus einzelnen Brückenabschnitten zusammensetzbare Brücke.

Derartige Brücken sind zahlreich bekannt (siehe z.B. DE-PS 38 14 502). Sie sind geeignet, schweren Fahrzeugen, insbesondere Panzern, als Fahrweg über Hindernisse, z.B. Flußläufe, Schluchten, etc., zu dienen. Die bekannten Brücken werden aus in sich fertigen, stabilen Brückenabschnitten zusammengesetzt und mit schwerem Gerät verlegt.

Der vorliegenden Erfindung liegt die Aufgabe zugrunde, eine verlegbare Brücke zu schaffen, die in Einzelteilen mit Flugzeugen oder Hubschraubern an den gewünschten Ort herantransportiert, ggf. mit Fallschirmen abgeworfen und dort durch wenig Personal ohne gesondertes Gerät im freien Vorbau zusammengebaut werden kann.

Diese Aufgabe wird dadurch gelöst, daß jeder Brückenabschnitt einheitlich
- eine Fahrbahnplatte über die ganze Breite der Brücke
- und zu beiden Seiten der Brücke je ein auf den Kopf gestelltes Fachwerkdreieck aufweist,
   dessen eine Ecke bzw. Spitze mit der zugeordneten Fahrbahnplatte an deren - in beliebiger Betrachtungsrichtung - hinteren Querkante, d.h. an deren quer zur Brückenlängsrichtung verlaufenden Kante, verbunden ist und deren (der genannten Ecke) gegenüberliegende Seite bzw. Kante als Obergurt ausgebildet ist,
daß der sich jeweils anschließende Brückenabschnitt
- mit der vorderen Querkante seiner Fahrbahnplatte unmittelbar oder über die Fahrbahnplatte des vorangegangenen Brückenabschnitts mit der unteren Ecke der Fachwerkdreiecke
- und mit dem Obergurt der Fachwerkdreiecke mit dem entsprechenden Obergurt des Fachwerkdreiecks
   des vorangegangenen Brückenabschnitts verbunden ist, so daß sich seitliche Fachwerkkonstruktionen einer Trogbrücke ergeben,
und daß dem letzten Brückenabschnitt eine weitere Fahrbahnplatte zugeordnet ist und die Obergurte des ersten und letzten Brückenabschnitts durch eine das Fachwerk abschließende Diagonalstrebe mit der zugeordneten Fahrbahnplatte verbunden sind.

Jeder Brückenabschnitt und damit das gesamte Haupttragsystem der Brücke weist lediglich zwei verschieden ausgebildete Bauteile, die Fahrbahnplatten und die aufgesetzten Fachwerkdreiecke, auf. Diese können durch ihre Abmessungen und einen Werkstoff mit geringer spezifischer Masse, insbesondere Aluminiumlegierungen, so leicht ausgebildet werden, daß sie von Personen z.B. von der Abwurfstelle zur Einsatzstelle getragen und dort von Hand montiert werden können. Die Hauptträgerwände der trogartig ausgebildeten Brücke bestehen nur aus auf der Spitze stehenden Fachwerkdreiecken. Die Untergurte der Hauptträgerwände werden durch die Fahrbahnplatten gebildet. Lediglich der erste und der letzte Brückenabschnitt müssen durch zusätzliche Diagonalstreben zur Ausbildung einer tragfähigen Hauptträgerwand vervollständigt werden.

Die erfindungsgemäße Brücke kann sowohl als Festbrücke zur Auflage auf Ufern von Hindernissen verwendet werden als auch, auf Schwimmkörpern aufgelegt, als Fähre oder Schwimmbrücke dienen. Dabei können jeweils zusätzliche Auffahrrampen angeordnet sein.

Vorteilhafte Weiterbildungen der Erfindung sind in den Unteransprüchen beschrieben. Damit die fertige Brücke ohne lose Verbindungsmittel montiert werden kann, werden die Fahrbahnplatten, die Fachwerkdreiecke und ggf. Zwischen- oder Adapterstücke durch Formschluß mit- und untereinander verbunden. Dabei erfolgt die Verbindung der vorgenannten Bauteile vorzugsweise durch mindestens ein zapfenartiges Element an dem einen Bauteil und eine Ausnehmung an dem anderen bzw. den anderen Bauteilen und eine senkrecht zur Richtung des zapfenartigen Elements wirkende Sicherung.

Bei einer besonderen Ausführungsform erfolgt die Sicherung durch einen durch eine Drehbewegung des das zapfenartige Element tragenden Bauteils erzeugten Formschluß. Dieser Formschluß wird bei einer bevorzugten Ausführungsform durch einen Bajonettverschluß zwischen dem zapfenartigen Element und der entsprechenden Ausnehmung gebildet.

Die Verbindung der Obergurte der Fachwerkdreiecke erfolgt bei einer bevorzugten Ausführungsform durch einen Hammerkopf und eine entsprechende Aufnahmetasche. Dazu ist jeder Obergurt an seinem einen Ende mit dem Hammerkopf und an seinem anderen Ende mit der Aufnahmetasche versehen. Um diese Verbindung auch senkrecht zur Zugrichtung zu sichern, ist eine an einem der Obergurte angelenkte klappbare Klammer vorgesehen.

Um die Fahrbahnplatten so leicht wie möglich auszubilden, kann deren flächenhafte Ausgestaltung auf die Fahrspuren beschränkt sein, wobei beide Flächenteile derselben Fahrbahnplatte durch entsprechende, über die gesamte Brückenbreite gehende, Träger gehalten sind.

Um die Zahl der losen Einzelteile zu beschränken, sind die Schrammborde vorzugsweise in der Oberseite der Fahrbahnplatten angelenkt, durch eine Feder aufstellbar und durch Stützen abstützbar.

Ausführungsbeispiele der Erfindung sind in der Zeichnung dargestellt und werden im folgenden näher erläutert. Es zeigen
- Fig. 1: eine Festbrücke in der Seitenansicht,
- Fig. 2: die Festbrücke in einem Querschnitt,
- Fig. 3: ein Fachwerkdreieck und eine Fahrbahnplatte eines Brückenabschnitts sowie eine Fahrbahnplatte eines angrenzenden Brückenabschnitts in einer explosionsartigen Seitenansicht,
- Fig. 4: die Fahrbahnplatten zweier benachbarter Brückenabschnitte in einer auszugsweise explosionsartigen Draufsicht,
- Fig. 5: ein Fachwerkdreieck während der Montage in der Draufsicht,
- Fig. 6: den unteren Teil eines Fachwerkdreiecks während der Montage und die durch dieses zu verbindenden Fahrbahnplatten in einer auszugsweisen Draufsicht in vergrößerter Darstellung,
- Fig. 7: die Verbindung zweier Fahrbahnplatten in einer auszugsweisen explosionsartigen Draufsicht,
- Fig. 8: eine andere Ausführungsform der Verbindung zweier Fahrbahnplatten in einer auszugsweisen explosionsartigen Darstellung und
- Fig. 9: eine weitere Ausführungsform der Verbindung zweier Brückenabschnitte in einer explosionsartigen Seitenansicht.

Die Brücke B gemäß Fig. 1 ist aus einer beliebigen Anzahl von Brückenabschnitten A zusammengesetzt. Jeder Brückenabschnitt A weist an jeder Seite ein auf den Kopf gestelltes Fachwerkdreieck 1 (insgesamt also zwei Fachwerkdreiecke) und eine Fahrbahnplatte 2 auf. Die Obergurte 3 sind untereinander in einer noch zu beschreibenden Weise miteinander verbunden. Jeweils zwei Fahrbahnplatten 2 sind mit ihren aneinanderstoßenden Querkanten mit der unteren Spitze des Fachwerkdreiecks 1 verbunden.

Zur Vervollständigung der Brücke ist dem letzten Brückenabschnitt A noch eine Fahrbahnplatte 2 zugeordnet, und der Obergurt des jeweils ersten und letzten Brückenabschnitts sind durch ein mit einer Diagonalstrebe 4 verbundenes Bauteil 5 mit der ersten bzw. letzten Fahrbahnplatte 2 verbunden, so daß das aus den Fachwerkdreiecken 1, den Fahrbahnplatten 2 und den Bauteilen 5 gebildete Tragwerk 6 auf jeder Seite der Brücke vollständig ist.

Die Bauteile 5 weisen noch eine auf einer senkrechten Stütze 6 abgestützte Verlängerung 7 des Obergurts 3 und eine Fortsetzung 8 der Fahrbahnplatten auf. An der Verlängerung 8 ist eine Auffahrrampe 9 angelenkt, die von in der Länge einstellbaren Zugelementen 10 gehalten ist. Die Brücke B stützt sich jeweils mit ihren Enden auf den Ufern eines Hindernisses H ab.

Bei dem in Fig. 2 dargestellten Ausführungsbeispiel ist die Fahrbahnplatte 2 mit Schrammborden 12 versehen, die in Höhe der Oberfläche der Fahrbahnplatten 2 angelenkt sind und durch eine Feder nach oben gedrückt werden. Solange die Fahrbahnplatten beim Transport aufeinanderliegen, befinden sich die Schrammborde 12 in Höhe der Fahrbahnoberfläche. Werden die Fahrbahnplatten auseinandergenommen, so werden die Schrammborde 12 durch die Federbeaufschlagung aufgerichtet. Um ihrer Aufgabe, Fahrzeuge an einem unbeabsichtigten Abweichen zu hindern, gerecht zu werden, werden die Schrammborde 12 mit einzelnen Stützen 13 in ihrer Postition gehalten.

Die Fahrbahnplatte 2 gemäß Fig. 2 weist zwei Fahrspuren 14 und dazwischen eine bzw. mehrere Ausnehmungen 15 auf. Die flächenhaft ausgebildeten Fahrspuren 14 sind durch einzelne über die gesamte Brückenbreite laufende Träger 16 gehalten.

In Fig. 4 sind zwei Fahrbahnplatten vor ihrem Zusammenbau dargestellt. Jede Fahrbahnplatte 2 weist an zwei diagonal gegenüberliegenden Ecken einen Zapfen (Untergurtzapfen) 18 und an den Ecken in Brückenlängs- und -querrichtung jeweils eine entsprechende Ausnehmung (Untergurttasche) 19 auf. Die Zapfen 18 sind von einer Bohrung 20 durchdrungen. Eine entsprechende Bohrung 21 findet sich bei den Fahrbahn- oder Untergurtplatten 2 im Bereich der Ausnehmungen 19. Unmittelbar neben den Löchern 21 sind zwei Sicherungshaken 22 auf den Fahrbahnplatten 2 angeordnet.

Die Fachwerkdreiecke 1 weisen außer dem Obergurt 3 zwei nach unten führende Diagonalstreben 23, 24 auf, die an einer Kopfplatte 25 mit Kupplungsbolzen 26 zusammenlaufen. Der Kupplungsbolzen 26 ist in seinem Durchmesser mit dem der Bohrungen 20 und 21 abgestimmt. An seinem hinteren Ende weist der Obergurt 3 einen hammerförmigen Kopf 27 und an dem gegenüberliegenden Ende eine entsprechende Aufnahmetasche 28 auf. An einem seiner Enden ist an dem Obergurt 3 noch eine Klammer 29 angelenkt.

Die Brücke B wird abschnittsweise zusammengebaut. Dazu werden zunächst die Fahrbahnplatte 2 des Brückenabschnitts A und die nachfolgende Fahrbahnplatte 2' des angrenzenden Brückenabschnitts zusammengeschoben, wobei die Zapfen 18 in die Ausnehmungen 19 eingeführt werden. In dieser Position sind die Bohrungen 20 und 21 koaxial zueinander. Nunmehr wird der Kupplungsbolzen 26 in die Bohrungen 20, 21 eingeführt, wobei der Obergurt 3 des Fachwerkdreiecks 1 schräg zur Brückenlängsrichtung ausgerichtet ist (vgl. Fig. 5). Beim Schwenken des Fachwerkträgers 3 in die parallel zur Brückenlängsrichtung verlaufende Lage gerät die Kopfplatte 25 mit zwei Vorsprüngen oder Nasen 30 unter die Sicherungshaken 22 der Fahrbahnplatte 2'.

Bei dem nachfolgenden Brückenabschnitt wird mit dem Verschwenken des Fachwerkdreiecks ein in seine parallel zur Brückenlängsrichtung ausgerichtete Lage gleichzeitig die Aufnahmetasche 28 des Obergurts 3 auf den hammerförmigen Kopf 27 des vorangegangenen Fachwerkdreiecks 1 geschoben. Durch Herablassen der vorher aufgeklappten Klammer 29 wird diese Verbindung gesichert und insgesamt eine biegesteife Verbindung zwischen den Fachwerkdreiecken und den Fahrbahnplatten hergestellt.

Bei dem Ausführungsbeispiel gemäß Fig. 7 sind die Untergurttaschen 19' durch zwei Bleche 31 gebildet, die in Brückenlängsrichtung über die Fahrbahnplatte hinausreichen. Beim Zusammenfügen der Fahrbahnplatten 2 kann die Ecke der anderen Fahrbahnplatte unmittelbar in die Tasche 19' zwischen die Bleche 31 eingeführt werden, bis die Bohrungen 32 der Bleche 31 bzw. der Tasche 19' und die Bohrungen 33 der anderen Fahrbahnplatte koaxial übereinanderstehen. Bei diesem Ausführungsbeispiel entfallen die Zapfen 18. Die Sicherungshaken 22 sind auf den Blechen 31 angeordnet.

Bei dem Ausführungsbeispiel gemäß Fig. 8 wird die Tasche 19'' wieder durch Bleche 31' gebildet. Die Bohrungen 35 in den Blechen 31' und die Bohrung 36 in der anderen Fahrbahnplatte 2 weisen jeweils eine nicht rotationssymmetrische Ausweitung auf, die zusammen mit einem entsprechenden Ansatz an dem Kupplungsbolzen 26 des Fachwerkdreiecks 1 einen Bajonettverschluß ergibt. Bei diesem Ausführungsbeispiel können die Sicherungshaken 22 entfallen.

Bei dem Ausführungsbeispiel gemäß Fig. 9 ist der Obergurt 3' des Fachwerkdreiecks 1' rohrförmig ausgebildet. An seinem einen Ende ist der Obergurt 3' mit einem Zapfen 38 versehen, der in das hohle Ende des anderen Endes des Obergurts eines angrenzenden Fachwerkdreiecks 1' paßt. In der Nähe der Enden des Obergurts 3' weist der Fachwerkträger 1' Sicherungsaugen 39 auf. Die Diagonalen 4', 5' sind in einem gabelförmigen Kopfstück 40 mit einer senkrechten Ausnehmung 41 zusammengeführt. Das Kopfstück 40 weist zwei nach unten weisende Zapfen 42 auf, die zur Einführung entsprechender Ausnehmungen bzw. Bohrungen 43 in den Fahrbahnplatten 2 vorgesehen sind.

Ein kreuzförmiges Zwischen- oder Adapterstück 45 weist an dem unteren Steg einen Doppelbolzen 46 zum Eingriff in entsprechende Bohrungen oder Ausnehmungen 47 in den Stirnseiten der Fahrbahnplatten 2 auf.

Bei der Montage einer Brücke gemäß diesem Ausführungsbeispiel werden zunächst die beiden Fahrbahnplatten 2 zusammengeschoben, wobei sich das Adapterstück 45 zwischen beiden befindet und mit seinen seitlichen Stegen 48 auf der Fahrbahnebene der Fahrbahnplatten gleitet. Im zusammengeschobenen Zustand befindet sich der Doppelbolzen 46 in den Bohrungen 47. Anschließend wird das Fachwerkdreieck 1' herabgelassen, wobei die Bolzen 42 in die Bohrungen 43 eindringen und der obere Steg 49 des Adapterstücks 45 in die Ausnehmung 41 des Kopfstücks 40 gleitet. Das Kopfstück 40 des Fachwerkdreiecks 1' wird mit dem oberen Steg 49 des Adapterstücks 45 durch einen Bolzen 50 gesichert. Dieser Bolzen ist zweckmäßigerweise über eine Kette mit dem Fachwerkdreieck 1' verbunden.

## Patentansprüche

1. Aus einzelnen Brückenabschnitten (A) zusammensetzbare Brücke (B),
**dadurch gekennzeichnet**,
daß jeder Brückenabschnitt (A) einheitlich
- eine Fahrbahnplatte (2, 2') über die ganze Breite der Brücke
- und zu beiden Seiten der Brücke (B) je ein auf den Kopf gestelltes Fachwerkdreieck (1, 1') aufweist, dessen eine Ecke mit der zugeordneten Fahrbahnplatte (2, 2') an deren - in beliebiger Betrachtungsrichtung - hinterer Querkante verbunden ist
und deren gegenüberliegende Seite als Obergurt (3, 3') ausgebildet ist,
daß der sich jeweils anschließende Brückenabschnitt
- mit der vorderen Querkante seiner Fahrbahnplatte (2') unmittelbar oder über die Fahrbahnplatte (2) des vorangegangenen Brückenabschnitts (A) mit der unteren Ecke der Fachwerkdreiecke (1, 1')
- und mit dem Obergurt (3, 3') der Fachwerkdreiecke (1, 1') mit dem entsprechenden Obergurt (3, 3') der Fachwerkdreiecke (1, 1')
des vorangegangenen Brückenabschnitts verbunden ist, so daß sich seitliche Fachwerkkonstruktionen einer Trogbrücke ergeben,
und daß dem letzten Brückenabschnitt eine weitere
Fahrbahnplatte (2') zugeordnet ist und die Obergurte (3, 3') des ersten und letzten Brückenabschnitts durch eine das Fachwerk abschließende Diagonalstrebe (4) mit der zugehörigen Fahrbahnplatte (2, 2') verbunden sind.

2. Brücke nach Anspruch 1, dadurch gekennzeichnet, daß die als Fahrbahnplatte (2, 2'), Fachwerkdreieck (1, 1') und ggf. Zwischen- oder Adapterstück (45) ausgebildeten Bauteile durch Formschluß miteinander verbunden sind.

3. Brücke nach Anspruch 2, dadurch gekennzeichnet, daß die Verbindung der Bauteile (1, 1', 2, 2', 45) durch mindestens ein zapfenartiges Element (18, 26, 27 ;38, 42, 46) an dem einen Bauteil und eine Ausnehmung (19, 20, 21, 28 ; 32, 33; 35, 36; 43, 47) an dem bzw. an den anderen Bauteilen um eine senkrecht zur Richtung des zapfenartigen Elements wirkenden Sicherung erfolgt.

4. Brücke nach Anspruch 3, dadurch gekennzeichnet, daß die Sicherung durch einen durch eine Drehbewegung des das zapfenartige Element (26) tragenden Bauteils (1, 1') erzeugten Formschluß (30, 22) erfolgt.

5. Brücke nach Anspruch 4, dadurch gekennzeichnet, daß der Formschluß ein Bajonettverschluß (30, 22; 35, 36) ist.

6. Brücke nach Anspruch 2, dadurch gekennzeichnet, daß die Verbindung der Bauteile, soweit sie den Obergurt (3, 3') der Fachwerkdreiecke (1, 1') betreffen, durch einen Hammerkopf (27) und eine entsprechende Aufnahmetasche (28) erfolgt.

7. Brücke nach Anspruch 6, dadurch gekennzeichnet, daß die Verbindung in Querrichtung durch eine am Obergurt (3 bzw. 3') angelenkte, klappbare Klammer (29) gesichert wird.

8. Brücke nach einem der vorangegangenen Ansprüche, dadurch gekennzeichnet, daß die Fahrbahnplatten (2, 2') nur im Bereich der Fahrspuren flächig ausgelegt sind.

9. Brücke nach einem der vorangegangenen Ansprüche, dadurch gekennzeichnet, daß Schrammborde (12) in der Fahrbahnebene der Fahrbahnplatten (2, 2') angelenkt sind.

## Claims

1. A bridge (B) which may be assembled from individual bridge sections (A), characterised in that each bridge section (A) uniformly has
- a road surface plate (2, 2') over the entire width of the bridge
- and a respective inverted lattice triangle (1, 1') on both sides of the bridge (B),
one corner or point of said triangle being connected to the associated road surface plate (2, 2') at the rear - viewed in any direction of observation - transverse edge thereof,
and ist opposite side or edge is constructed as a top chord (3, 3'); that the respectively adjoining bridge section is connected
- with the front transverse edge of its road suface plate (2'), either directly or via the road surface plate (2) of the preceding bridge section (A), to the lower corner of the lattice triangles (1, 1'),
- and with the top chord (3, 3') of the lattice triangles (1, 1') to the corresponding top chord (3, 3') of the lattice triangles (1, 1') of the preceding bridge section,
so that lateral lattice constructions of a trough bridge result;
and that a further road surface plate (2') is allocated to the last bridge section and the top chords (3, 3') of the first and last bridge sections are connected to the associated road surface plate (2, 2') by a diagonal strut (4) which closes the lattice work.

2. Bridge according to Claim 1, characterised in that the structural parts constructed as road surface plate (2, 2'), lattice triangle (1, 1') and, if need be, intermediate or adapter element (45), are positively connected to one another.

3. Bridge according to Claim 2, characterised in that the connection of the structural parts (1, 1', 2, 2', 45) is achieved by at least one journal-type element (18, 26, 27; 38, 42, 46) on one structural part and a recess (19, 20, 21, 28; 32, 33; 35, 36; 43, 47) on the other structural part or parts and a securing arrangement acting perpendicular to the direction of the journal-type element.

4. Bridge according to Claim 3, characterised in that the securing arrangement is assured by a positive-locking connection (30, 22) generated by a rotational movement of the structural part (1, 1') supporting the journal-type element (26).

5. Bridge according to Claim 4, characterised in that the positive-locking connection is formed by a bayonet locking device (30, 22; 35, 36).

6. Bridge according to Claim 2, characterised in that the connection of the structural parts, as far as they relate to the top chord (3, 3') of the lattice triangles (1, 1'), is achieved by a hammer head (27) and a corresponding receiving cavity (28).

7. Bridge according to Claim 6, characterised in that the connection is secured in transverse direction by a tilting clip (29) coupled articulatedly to the top chord (3 or 3').

8. Bridge according to one of the preceding claims, characterised in that the road surface plates (2, 2') have an areal shape only in the region of the road lanes.

9. Bridge according to one of the preceding claims, characterised in that curbs (12) are coupled articulatedly in the road surface plane of the road surface plates (2, 2').

## Revendications

1. Pont (B) assemblablé à partir de tronçons de pont (A) séparés,
caractérisé en ce que
chaque tronçons de pont (A) présente uniquement:
- un plateau de voie de circulation (2, 2') sur toute la largeur du pont,
- et, sur chacun des deux côtés du pont (B), un triangle de charpente (1, 1'), dressé sur son sommet,
dont un coin est relié au plateau de voie de circulation (2, 2') associé, sur son arête transversale, arrière - dans une direction considérée choisie -
et dont le côté opposé est réalisé sous la forme de membrure supérieure (3, 3'),
en ce que chaque tronçon de pont qui s'y raccorde est relié
- avec l'arête transversale, avant de son plateau de voie de circulation (2'),
directement ou par l'intermédiaire du plateau de voie de circulation (2) du tronçon de pont (A) précédent, au coin inférieur du triangle de charpente (1, 1'),
- et, avec la membrure supérieure (3, 3') du triangle de charpente (1, 1'), à la membrure supérieure correspondante (3, 3') du triangle de charpente (1, 1'),
du tronçon de pont précédent, de façon à obtenir des constructions latérales de charpente en treillis d'un pont en auget,
et en ce qu'au dernier tronçon de pont, est associé un autre plateau de voie de circulation (2'), et que les membrures supérieures (3, 3') du premier et du dernier tronçon de pont sont reliés, par une entretoise diagonale (4) refermant la charpente en treillis, au plateau de voie de circulation (2, 2') correspondant.

2. Pont suivant la revendication 1, caractérisé en ce que les pièces de construction, formant plateau de voie de circulation (2, 2'), triangle de charpente (1, 1') et, le cas échéant, pièce intermédiaire ou d'adaptation (45), sont reliées entre elles par conjugaison de formes.

3. Pont suivant la revendication 2, caractérisé en ce que la liaison des pièces de construction (1, 1', 2, 2', 45) se fait par au moins un élément en forme de tourillon (18, 26, 27; 38, 42, 46) sur l'une des pièces de construction et un évidement (19, 20, 21; 28, 32, 33; 35, 36; 43, 47) sur la ou les autres pièces de conctruction, autour d'une sécurité agissant perpendiculairement à la direction de l'élément en forme de tourillon.

4. Pont suivant la revendication 3, caractérisé en ce que la sécurité est réalisée par une conjugaison de formes (30, 32) s'effectuant par un mouvement de rotation de la pièce de construction (1, 1') portant l'élément en forme de tourillon (26).

5. Pont suivant la revendication 4, caractérisé en ce que la conjugaison de formes est réalisée par une fermeture à baionnette (30, 22; 35, 36).

6. Pont suivant la revendication 2, caractérisé en ce que la liaison des pièces de construction, dans la mesure où elle concerne la membrure supérieure (3, 3') du triangle de charpente (1, 1'), est réalisée sous la forme d'une tête de marteau (27) et d'un évidement de réception (28) correspondant.

7. Pont suivant la revendication 6, caractérisé en ce que la liaison est assurée, dans le sens transversal, par un crampon (29), articulé sur la membrure supérieure (3 ou 3'), rabattable.

8. Pont suivant l'une des revendications précédentes, caractérisé en ce que les plateaux de voie de circulation (2, 2') sont réalisés, en surface, seulement dans la zone des pistes de circulation.

9. Pont suivant l'une des revendications précédentes, caractérisé en ce que des listons (12) sont articulés dans le plan de la voie de circulation des plateaux de voie de circulation (2, 2').
